# FASCICULE DE BREVET EUROPEEN

(11) **EP 1 564 354 B1**
(45) Date de publication et mention de la délivrance du brevet: **29.10.2008**
(21) Numéro de dépôt: 04370038.4
(22) Date de dépôt: 22.12.2004
(51) Int. Cl.: E05B 65/16, E05B 13/00

(54) **Systeme de commande et de verrouillage, notamment pour une crémone, destinée à la manoeuvre d'ouverture et de fermeture d'un ouvrant**
Steuerungs- und Verriegelungssystem, insbesondere für Treibstangenverschluss, zum Öffnen und Schliessen einer Tür
Control and locking system, particularly for espagnolette, for the opening and closing operation of a door

(30) Priorité: 16.02.2004 FR 0401529
(43) Date de publication de la demande: 17.08.2005
(73) Titulaire: THIRIET S.A.S., 08000 Warcq (FR)
(72) Inventeur: Thiriet, Philippe, c/o Thiriet SAS, 08520 Warcq (FR)
(74) Mandataire: Duthoit, Michel Georges André

(56) Documents cités:
- EP-A- 0 839 977
- DE-U- 9 210 784
- DE-U- 20 012 724
- FR-A- 2 815 661

## Description

La présente invention concerne un système de commande et de verrouillage, notamment conçu pour une crémone, destinée à la manoeuvre d'ouverture et de fermeture d'un ouvrant, et une crémone ayant tel système de commande et de verrouillage et trouve une application notamment pour les portes de camion, conteneur ou autres.

Toutefois, bien que plus particulièrement prévue pour de telles applications, la présente invention pourra également être utilisée, de manière générale, dans tous les secteurs de l'activité économique dans lesquels on souhaite pouvoir fermer et/ou ouvrir des portes, des fenêtres ou autres.

Dans le domaine des portes de camion ou de conteneur, il est connu d'utiliser des crémones comprenant un verrou supérieur et un verrou inférieur, reliés entre eux par une tige d'actionnement solidaire de la porte. Chacun desdits verrous est constitué par un pêne mobile assujetti à la tige, à proximité de ses extrémités, et coopérant respectivement avec une gâche correspondante fixe, solidaire d'une traverse supérieure ou inférieure du cadre fixe, par rapport auquel cadre s'articule la porte. L'ouverture ou la fermeture de la porte est autorisée par l'intermédiaire de moyens de verrouillage du pêne et la gâche du verrou inférieur notamment.

Il est par exemple connu un dispositif de ce type dans lequel les moyens de verrouillage sont constitués par une poignée de manoeuvre réalisée à l'extrémité d'un prolongement du pêne pour faire corps avec lui de manière rigide. Cette poignée permet d'agir en verrouillage ou en déverrouillage du pêne par rapport à la gâche par l'intermédiaire d'un système d'accrochage interposé entre le pêne et la gâche, derrière la poignée de manoeuvre et coopérant avec le pêne par enclenchement.

Dans un tel dispositif, le déverrouillage s'effectue par l'intermédiaire d'un petit levier complémentaire, en prise directe avec le système d'accrochage disposé à l'intérieur de la gâche, lequel levier s'étend à l'extérieur de celle-ci pour être actionné manuellement par un opérateur qui exercera simultanément une traction ou une poussée sur ladite poignée prolongeant solidairement le pêne.

De tels moyens connus de verrouillage ou de déverrouillage présentent l'inconvénient de nécessiter de la part de l'opérateur un double geste, l'un sur le levier complémentaire de la gâche et l'autre sur la poignée du pêne.

La poignée de manoeuvre de tels systèmes se trouvant au niveau du prolongement du pêne, cette poignée ne peut être réglable en hauteur, celle-ci devant coopérer avec la gâche généralement fixée au niveau de la traverse inférieure du cadre fixe ou dormant dont la hauteur dépend de la garde au sol du véhicule. Le système de verrouillage connu nécessite, de plus, un pêne et une gâche inférieurs spéciaux propres au dispositif.

Par ailleurs, la hauteur des remorques étant une norme, les carrossiers ont tendance, pour gagner du volume de charge, à réduire la largeur de la traverse inférieure, ce qui rend difficile l'installation de gâches conformes aux moyens connus de verrouillage.

Le document EP 0 839 977 A2 décrit un système de commande et de verrouillage selon le préambule de la revendication 1.

Le but de la présente invention est de proposer une crémone ainsi qu'un système de commande et de verrouillage qui pallient les inconvénients précités.

Un autre but de l'invention est de proposer un système de commande qui peut être actionné d'une seule main et d'un seul geste lors du verrouillage ou du déverrouillage de l'ouvrant.

La présente invention concerne à cet effet un système de commande notamment conçu pour une crémone, destinée à la manoeuvre d'ouverture et de fermeture d'un ouvrant, tel que des portes de camion, remorque, conteneur ou autres selon la revendication 1 et une crémone selon la revendication 2.

La présente description, donnée à titre d'exemple non limitatif, fera mieux comprendre comment l'invention peut être réalisée en référence aux dessins annexés sur lesquels :
- la figure 1 est une vue de face représentant schématiquement les deux portes arrière d'un camion, selon un exemple d'utilisation et de réalisation d'une crémone conforme à l'invention,
- la figure 2 est une vue en perspective de dessus du système de commande et de verrouillage « ouvert », montrant les moyens de verrouillage interposés entre la semelle et le levier de commande,
- la figure 3 est une vue de côté, selon la coupe III-III de la figure 4 du système de commande et de verrouillage conforme à l'invention,
- la figure 4 est une vue de dessus du système de commande et de verrouillage « fermé » selon la figure 2,
- la figure 5 est une vue en perspective selon la figure 2 présentant une coupe partielle,
- la figure 6 est une vue de côté d'un système de commande, tel qu'illustré à la figure 2, en position intermédiaire de verrouillage/déverrouillage.

Comme représentée à la figure 1, la crémone, conforme à l'invention, comprend au moins un verrou 52, inférieur et/ou supérieur, relié par une tige d'actionnement 4 solidaire de la porte. Chaque verrou 52 est constitué d'un pêne, assujetti à ladite tige 4, coopérant avec une gâche fixe du dormant 51,60.

Selon le présent exemple d'application, des crémones équipent notamment la face arrière 59 d'un camion, ou remorque ou conteneur. Ladite face arrière est constituée par exemple d'une porte comprenant deux battants 57, mobiles en rotation autour de montants verticaux 60 du dormant, ce dernier comprenant en outre une traverse inférieure et supérieure 51.

Une crémone est prévue notamment, sur chacun des battants 57 et coopère avec ceux-ci, par exemple, par l'intermédiaire de brides 58, fixées sur les battants.

Lesdits verrous inférieur et supérieur 52 se trouvent respectivement au niveau des traverses 51 supérieure et inférieure et se présentent chacun sous la forme d'une gâche assujettie, aux traverses 51 respectives, coopérant avec un pêne solidaire de la tige d'actionnement 4.

Le système de commande et de verrouillage 1, tel qu'illustré en figure 2, est constitué d'une semelle 2, d'un levier de commande 6, d'un levier d'actionnement 5, d'un basculeur 7 et de moyens de rappel élastiques 9.

Le levier de commande 6 de la tige d'actionnement 4 présente une extrémité distale 53 et une extrémité proximale 54, l'extrémité distale 53 du levier de commande 6 étant prévue en articulation 3 sur ladite semelle 2 et assujettie à ladite tige d'actionnement 4. Ledit levier de commande 6 présente, en outre, une fenêtre 10. L'articulation du levier de commande à ladite semelle est constituée par la tige d'actionnement 4 en libre rotation à l'intérieur d'oreilles 3 de ladite semelle 2.

Le levier d'actionnement 5 du levier de commande 6, tel qu'illustré en perspective et en coupe à la figure 5, est apte à agir en verrouillage dans un sens F₁ ou en déverrouillage dans un autre sens F₂. Il présente une extrémité distale 55 et une extrémité proximale 56, l'extrémité distale 55 du levier d'actionnement 5 étant prévue en articulation 15 au niveau de l'extrémité proximale 54 du levier de commande 6. Ledit levier d'actionnement 5 présente, en outre, un nez 26 s'étendant au-delà de l'articulation 15 vers le levier de commande 6.

Le basculeur 7 est disposé en regard de la fenêtre 10, en articulation 20 au niveau de la semelle 2 fixée sur l'ouvrant. En outre, le basculeur est apte à coopérer avec le levier de commande 6 et ledit levier d'actionnement 5, notamment par l'intermédiaire des moyens de rappel élastiques 9, qui prennent appui sur ladite semelle 2 et qui agissent sur ledit basculeur 7.

Ledit basculeur 7 assure le verrouillage du verrou 52 lors du déplacement dudit levier d'actionnement 5 dans le sens dit F₁ de verrouillage en bloquant le levier de commande 6. Pour assurer le déverrouillage du verrou 52 lors du déplacement dudit levier d'actionnement 5 dans le sens F₂ de déverrouillage, ledit nez 26 du levier d'actionnement est apte à coopérer avec le basculeur 7.

Selon un mode avantageux de la présente invention, le basculeur 7 comporte un becquet d'accrochage 23 et un talon 24. Ces éléments sont aptes à coopérer respectivement avec d'une part un rebord 30 de ladite fenêtre 10 du levier de commande 6, et d'autre part, avec ledit nez 26 du levier de commande 5.

Cette disposition permet d'appliquer, en verrouillage, le becquet d'accrochage 23 sur la fenêtre 10, ou autorise en déverrouillage, l'effacement du becquet d'accrochage dans ladite fenêtre 10 du levier de commande 6.

Tel qu'illustré en figure 3, le basculeur 7 comporte, d'une part, à sa partie supérieure, le becquet d'accrochage 23, sur le dos 22 duquel est susceptible d'être appliquée, en verrouillage, à l'encontre de moyens de rappel élastiques 9, une force de basculement s'exerçant par contact contre la zone inférieure 32 d'un rebord 30 de la fenêtre 10 qui est réalisé dans le levier de commande 6, et cela jusqu'à enclenchement du becquet 23 sur une zone supérieure 31 dudit rebord 30.

Cette opération de verrouillage s'effectue par l'intermédiaire du levier d'actionnement 5 après une rotation dans un sens F₁ de verrouillage, et sa mise en contact avec une butée 61, telle qu'illustrée en figure 6, constituée à l'extrémité proximale 54 du levier de commande 6, ramenant l'ensemble dans le prolongement l'un de l'autre.

Selon un mode de réalisation, le dos 22 du becquet 23 du basculeur 7, ainsi que la zone inférieure 32 du rebord 30 de la fenêtre 10 du levier de commande 6 présentent des portions de cylindre destinées à rouler l'une sur l'autre par contact, selon des génératrices transversales successives, à partir du moment où ledit becquet 23 échappe à la zone supérieure 31 du rebord 30, lors du déverrouillage et à partir du moment où la zone inférieure 32 du rebord 30 entre en contact avec le dos 22 du becquet 23 lors du verrouillage.

Le basculeur 7 comporte, d'autre part, à sa partie arrière le talon 24 sur la face supérieure 25 duquel est susceptible d'être appliquée en déverrouillage, également à l'encontre des moyens de rappel élastiques 9, une même force de basculement s'exerçant par rotation du levier d'actionnement 5 autour de son axe 15, agissant sur ledit talon 24 par contact de celui-ci contre une zone inférieure 27 du nez 26. Ladite rotation s'effectue dans un sens de déverrouillage F₂ jusqu'à ce que le becquet 23 échappe à la zone supérieure 31 du rebord 30 de la fenêtre 10 du levier de commande 6 et glisse sous la zone inférieure 32 dudit rebord 30 pour soulever ledit levier de commande 6, sous l'effet des moyens de rappel élastiques 9, qui reprennent leur état initial.

Selon une autre caractéristique de l'invention, le nez 26, constituant l'extrémité du levier d'actionnement 5 formant levier, s'étendant au-delà de son axe d'articulation 15, ainsi que le talon 24 du basculeur 7, présentent des portions de cylindre destinées à rouler l'une sur l'autre par contact selon des génératrices transversales successives, à partir du moment où une levée du levier d'actionnement 5 est initiée, lors du déverrouillage, l'action en verrouillage se limitant à la mise en contact du nez 26 par sa partie inférieure 27 contre la face supérieure 25 du talon 24 du basculeur 7, sans mouvement relatif.

Avantageusement, le talon 24 du basculeur 7 présente une zone plane 47 située entre son dos 22 et une portion de cylindre d'extrémité 48, de manière à conférer au levier d'actionnement 5 une position stable en verrouillage.

Par ailleurs, le basculeur 7 comporte des moyens de limitation de son débattement angulaire lors de l'action en verrouillage, qui sont notamment constitués par une proéminence constituant une butée 21 réalisée dans la même direction que son becquet 23 à l'avant de son axe d'articulation 20 et venant en appui en fin de verrouillage contre la semelle 2, sous l'action des moyens de rappel élastiques 9.

Les moyens de rappel élastiques 9 du basculeur 7 sont notamment constitués par au moins un ressort en rotation autour de l'articulation 20 de la bascule 7, ledit ressort faisant appui de part et d'autre de l'articulation 20 sur la semelle 2 et sur la face supérieure de ladite proéminence de la bascule 7 à l'avant de l'articulation 20.

Selon un mode de réalisation, le levier de commande 6 est muni d'un verrou 19 et d'un loquet 11. Ledit loquet vient en position fermée et en fin de verrouillage de la bascule 7 maintenir la butée 21 de la bascule 7 contre la semelle 2, en faisant contact avec un méplat 39 sur ladite proéminence de la bascule à l'avant de l'articulation 20.

Selon une autre caractéristique de l'invention, la fenêtre 10, réalisée dans le levier de commande 6, est de structure telle à permettre la visualisation de la position du basculeur 7, constituant ainsi un témoin d'ouverture ou de fermeture de la porte selon qu'elle est déverrouillée ou verrouillée.

Selon une autre caractéristique de l'invention, le levier d'actionnement 5 est muni de moyens de rappel élastiques 18, notamment un ressort utilisé en extension, s'étendant d'attaches 46 de la semelle 2 à des attaches 45 du levier d'actionnement 5.

Afin de faciliter la préhension du levier d'actionnement 5, selon un mode de réalisation, celui-ci présente une fenêtre 40 formant une poignée.

En plus du verrou 19, le système de commande et de verrouillage 1 comporte des moyens de condamnation du levier d'actionnement 5 en fermeture, c'est-à-dire en position de verrouillage.

Ces moyens peuvent être constitués par un cadenas ou encore une barre métallique qui est engagé simultanément dans deux trous de passage 13 réalisés sur des oreilles 29 de la semelle 2 et d'autre part dans deux trous 14 réalisés à l'extrémité distale 55 du levier d'actionnement 5.

Selon un autre mode de réalisation, le système de commande et de verrouillage 1 présente un dispositif de témoin d'ouverture constitué d'une fourche perpendiculaire à ladite semelle 2 présentant deux flancs 8 dépassant du levier de commande 6, par deux ouvertures 12, en fin de verrouillage. L'extrémité des deux flancs 8 de ladite fourche présente deux trous 17 en vis-à-vis aptes à être traversés notamment par un fil plombé constituant un témoin d'ouverture. Ainsi, le système de commande et de verrouillage 1 ne peut être déverrouillé sans rompre ledit fil plombé.

Selon un autre mode de réalisation, le levier de commande 6 présente un battant 37 en articulation 38 au niveau de l'extrémité distale 53 dudit levier de commande, muni de moyens de rappel élastiques 36. Ce battant 37 se referme sur ledit levier de commande 6 et protège notamment ledit verrou 19, et le témoin d'ouverture.

La présente invention concerne également un système de commande et de verrouillage 1, notamment pour une crémone destinée à la fermeture et à l'ouverture d'un ouvrant.

Le dispositif conforme à l'invention présente une semelle 2 apte à être fixée sur un ouvrant 50. Ainsi, la semelle 2 présente des moyens de fixation et peut notamment comporter des trous 16 aptes à coopérer avec un couple vis/écrou.

Le dispositif conforme à l'invention présente un levier de commande 6 apte à coopérer et être assujettie avec une tige d'actionnement 4 de la crémone. Ainsi, le dit levier de commande 6 présente des moyens pour être fixés à ladite tige d'actionnement 4.

Ledit levier de commande 6 peut notamment présenter un manchon 41 de section tubulaire au niveau de son extrémité distale 53 apte à recevoir ladite tige d'actionnement 4 et des moyens de fixation pour assujettir ledit levier 6 à ladite tige 4. Ces moyens de fixation peuvent notamment se présenter sous la forme de trous taraudés 28 aptes à coopérer avec des vis venant traverser la tige d'actionnement 4.

Naturellement, d'autres modes de réalisation, à la portée de l'homme de l'art, auraient pu être envisagés sans pour autant sortir du cadre de la présente invention telle que définie par les revendications ci-après.

## Revendications

1. Système de commande et de verrouillage, notamment conçu pour une crémone, destinée à la manoeuvre d'ouverture et de fermeture d'un ouvrant, tel que des portes de camion, remorque, conteneur ou autres, la cremone comprenant au moins un verrou (52) prévu pour être installé au niveau du dormant (51) correspondant, une tige d'actionnement (4) du verrou (52) prévue pour être solidaire de l'ouvrant (50) et prévue pour être installé en rotation sur l'ouvrant (50) le système de commande et de verrouillage (1) de la fermeture étant prévu pour être installé au niveau de l'ouvrant (50), comportant :
- une semelle (2) apte à être fixée sur un ouvrant (50),
- un levier de commande (6) apte à coopérer avec une tige d'actionnement (4) de la crémone présentant une extrémité distale (53) et une extrémité proximale (54), l'extrémité distale (53) du levier de commande (6) étant prévue en articulation (3) sur ladite semelle (2) et apte à être assujettie à ladite tige d'actionnement (4),
- un levier d'actionnement (5) du levier de commande (6) de la tige d'actionnement (4) apte à agir en verrouillage dans un sens F₁ ou en déverrouillage dans un autre sens F₂, présentant une extrémité distale (55) et une extrémité proximale (56), l'extrémité distale (55) étant prévue en articulation (15) au niveau de l'extrémité proximale (54) du levier de commande (6), **caractérisée par le fait que** ledit levier d'actionnement (5) présente un nez (26) s'étendant au-delà de l'articulation (15) vers le levier de commande (6), et ledit levier de commande (6) présente une fenêtre (10), et **par le fait que** le système comporte
- un basculeur (7), disposé en regard de ladite fenêtre (10), en articulation (20) au niveau de la semelle (2), ledit basculeur (7) étant apte à coopérer avec le levier de commande (6) pour assurer le verrouillage du verrou (52) lors du déplacement dudit levier d'actionnement (5) dans ledit sens F₁, ledit nez (26) du levier d'actionnement (5) étant apte à coopérer avec ledit basculeur (7) pour assurer le déverrouillage du verrou (52) lors du déplacement dudit levier d'actionnement (5) dans le sens F₂,
- des moyens de rappel élastiques (9) prenant appui sur la semelle (2) agissant sur le basculeur (7).

2. Crémone, destinée à la manoeuvre d'ouverture et de fermeture d'un ouvrant, tel que des portes de camion, remorque, conteneur ou autres, comprenant au moins un verrou (52) prévu pour être installé au niveau du dormant (51) correspondant, une tige d'actionnement (4) du verrou (52) prévue pour être solidaire de l'ouvrant (50) et pour être installée en rotation sur l'ouvrant (50) ainsi qu'un système de commande et de verrouillage (1) de la fermeture selon la revendication 1 prévu pour être installé au niveau de l'ouvrant (50).

3. Crémone, selon la revendication 2, dans laquelle le basculeur (7) comporte un becquet d'accrochage (23) et un talon (24) assujetti auxdits moyens de rappel élastique (9), aptes à coopérer respectivement avec le rebord (30) de ladite fenêtre (10) du levier de commande (6), et d'autre part avec ledit nez (26) du levier d'actionnement (5), afin d'appliquer, en verrouillage, le becquet d'accrochage (23) sur la fenêtre (10), ou d'autoriser en déverrouillage, l'effacement du becquet (23) d'accrochage dans ladite fenêtre (10) du levier de commande (6).

4. Crémone, selon la revendication 3, dans laquelle le dos (22) du becquet (23) du basculeur (7), ainsi que la zone inférieure (32) dudit rebord (30) de ladite fenêtre (10) du levier de commande (6) présentent des portions de cylindre destinées à rouler l'une sur l'autre par contact, selon des génératrices transversales successives, à partir du moment où ledit becquet (23) échappe à la zone supérieure (31) du rebord (30), lors du déverrouillage et à partir du moment où la zone inférieure (32) du rebord (30) entre en contact avec le dos (22) du becquet (23) lors du verrouillage.

5. Crémone, selon la revendication 3, dans laquelle le nez (26) constituant l'extrémité du levier d'actionnement (5), s'étendant au-delà de son axe d'articulation (15), ainsi que le talon (24) du basculeur (7), présentent des portions de cylindre destinées à rouler l'une sur l'autre par contact selon des génératrices transversales successives, à partir du moment où une levée du levier d'actionnement (5) est initiée, lors du déverrouillage, l'action en verrouillage se limitant à la mise en contact du nez (26) du levier d'actionnement (5) contre la face supérieure (25) du talon (24) du basculeur (7), sans mouvement relatif.

6. Crémone, selon la revendication 3, dans laquelle le talon (24) du basculeur (7) présente une zone plane (47) située sur le dos (23) et une portion cylindrique à l'extrémité (48) de manière à constituer au levier d'actionnement (5), une position stable de verrouillage.

7. Crémone, selon l'une des revendications 3 à 6, dans laquelle le basculeur (7) comporte des moyens de limitation de son débattement angulaire lors de l'action en verrouillage, qui sont constitués par une proéminence constituant une butée (21) réalisée dans la même direction que son béquet (23), à l'avant de l'articulation (20) et venant en appui en fin de verrouillage contre la semelle (2), sous l'action des moyens de rappel élastique (9).

8. Crémone, selon la revendication 7, dans laquelle le levier de commande (6) est muni d'un verrou (19) et d'un loquet (11), ledit loquet venant, en position fermée, et en fin de verrouillage du basculeur (7), maintenir la butée (21) du basculeur (7) contre la semelle (2), en faisant contact avec un méplat (39) sur ladite proéminence de la bascule à l'avant de l'articulation (20).

9. Crémone, selon l'une des revendications 7 et 8, dans laquelle les moyens élastiques (9) du basculeur (7) sont constitués par au moins un ressort en rotation autour de l'articulation (20) du basculeur (7), ledit ressort faisant appui de part et d'autre de l'articulation (20) sur la semelle (2) et sur la face supérieure de la dite proéminence du basculeur (7) à l'avant de l'articulation (20).

10. Crémone, selon l'une des revendications 2 à 9, dans laquelle la fenêtre (10) réalisée dans le levier de commande (6) est de dimension telle à permettre la visualisation de la position du basculeur (7), constituant ainsi un témoin d'ouverture de porte.

11. Crémone, selon la revendication 2, dans laquelle le levier d'actionnement (5) est muni de moyens de rappel élastiques (18), notamment un ressort utilisé en extension, s'étendant d'attaches (46) de la semelle (2) à des attaches (45) du levier d'actionnement (5).

12. Crémone, selon la revendication 2, dans laquelle un battant (37) en articulation (38) au niveau de l'extrémité distale (53) du levier de commande (6), munie de moyens de rappel élastique (36) se referme sur ledit levier de commande (6).

13. Crémone, selon la revendication 2 dans laquelle le levier d'actionnement (5) présente une fenêtre (40) formant une poignée.

## Claims

1. A control and locking system, in particular designed for an espagnolette bolt, intended for the opening and closing manoeuvre of an opening member, such as lorry, trailer, container doors or others, including at least one lock (52) intended for being mounted at the frame (51) corresponding, an actuating rod (4) of the lock (52) provided for being interconnected with the opening member (50) and intended for being mounted rotatably on the opening member (50), the control and locking system (1) of the closing intended for being mounted at the opening member (50), including:
- a sole (2) capable of being fixed on an opening member (50),
- a control lever (6) capable of co-operating with an actuating rod (4) of the espagnolette bolt exhibiting a distal end (53) and a proximal end (54), the distal end (53) of the control lever (6) being provided jointingly (3) on said sole (2) and capable of being slaved to said actuating rod (4),
- an actuating lever (5) of the control lever (6) of the actuating rod (4) capable of performing a locking action in one direction F1 or an unlocking action in another direction F2, exhibiting a distal end (55) and a proximal end (56), the distal end (55) being provided jointingly (15) at the proximal end (54) of the control lever (6), **characterised in that** said actuating lever (5) exhibits a nose (26) extending beyond the joint (15) towards the control lever (6), said control lever (6) exhibits a window (10) and **in that** the system includes
- a toggler (7), arranged opposite said window (10), jointingly (20) at the sole (2), said toggler (7) being capable of co-operating with the control lever (6) for ensuring the locking operation of the lock (52) during the displacement of said actuating lever (5) in said direction F1, said nose (26) of the actuating lever (5) being capable of co-operating with said toggler (7) for ensuring the unlocking operation during the displacement of said actuating lever (5) in the direction F2,
- elastic recall means (9) resting on the sole (2) acting on the toggler (7).

2. An espagnolette bolt, intended for the opening and closing manoeuvre of an opening member, such as lorry, trailer, container doors or others, including at least one lock (52) intended for being mounted at the frame (51) corresponding, an actuating rod (4) of the lock (52) provided for being interconnected with the opening member (50) and intended for being mounted rotatably on the opening member (50) as well as a control and locking system (1) of the closing according to claim 1 intended for being mounted at the opening member (50).

3. An espagnolette bolt, according to claim 2, wherein the toggler (7) includes a hooking spoiler (23) and a heel (24) slaved to said elastic recall means (9), capable of co-operating respectively with the rim (30) of said window (10) of the control lever (6), and on the other hand with said nose (26) of the actuating lever (5), so as to apply, when locking, the hooking spoiler (23) on the window (10) or to allow when unlocking, the clearance of the hooking spoiler (23) in said window (10) of the control lever (6).

4. An espagnolette bolt, according to claim 3, wherein the back (22) of the hooking spoiler (23) of the toggler (7), as well as the lower zone (32) of said rim (30) of said window (10) of the control lever (6) exhibit cylinder portions intended for rolling over one another by contact, along successive transversal generatrices, from the moment when said spoiler (23) clears the upper zone (31) of the rim (30), when unlocking and from the moment when the lower zone (32) of the rim (30) comes in contact with the back (22) of the spoiler (23) when locking.

5. An espagnolette bolt, according to claim 3, wherein the nose (26) forming the end of the actuating lever (5), extending beyond its pivot pin (15), as well the heel (24) of the toggler (7), exhibit cylinder portions intended for rolling over one another by contact along successive transversal generatrices, from the moment when a lift of the actuating lever (5) is initiated, when locking, the locking action being limited to making the nose (26) of the actuating lever (5) contact the upper face (25) of the heel (24) of the toggler (7), without any relative movement.

6. An espagnolette bolt, according to claim 3, wherein the heel (24) of the toggler (7) exhibits a planar zone (47) situated on the back (23) and a cylindrical portion at the end (48) so as to form at the actuating lever (5), a stable locking position.

7. An espagnolette bolt, according to one of the claims 3 to 6, wherein the toggler (7) includes means for limiting its angular bottoming during the locking action, which consist of a protrusion forming a stop (21) provided in the same direction as its spoiler (23), ahead of the joint (20) and resting after completed locking against the sole (2), under the effect of the elastic recall means (9).

8. An espagnolette bolt according to claim 7, wherein the control lever (6) is fitted with a lock (19) and with a catch (11), wherein said catch, in closed position, and after completed locking of the toggler (7), holds the stop (21) of the toggler (7) against the sole (2), by making contact with a root face (39) on said protrusion of the toggle ahead of the joint (20).

9. An espagnolette bolt, according to one of the claims 7 and 8, wherein the elastic means (9) of the toggler (7) consist of at least one spring rotatably around the joint (20) of the toggler (7), said spring resting on both sides of the joint (2) on the sole (2) and on the upper face of said protrusion of the toggler (7) ahead of the joint (20).

10. An espagnolette bolt, according to one of the claims 2 to 9, wherein the window (10) provided in the control lever (6) is of such size to enable visualisation of the position of the toggler (7), thus forming a door open indicator.

11. An espagnolette bolt, according to claim 2, wherein the actuating lever (5) is fitted with elastic recall means (18), in particular a spring used extendingly, extending from fasteners (46) of the sole (2) to fasteners (45) of the actuating lever (5).

12. An espagnolette bolt, according to claim 2, wherein a batten (37) jointingly (38) at the distal end (53) of the control lever (6), fitted with elastic recall means (36) closes on said control lever (6).

13. An espagnolette bolt, according to claim 2, wherein the actuating lever (5) exhibits a window (40) forming a handle.

## Patentansprüche

1. System zur Steuerung und Verriegelung, insbesondere vorgesehen für ein Treibstangengetriebe, das für die Bedienung der Öffnung und Schließung eines Flügels wie von Türen von Lastwagen, Anhänger, Behälter oder dergleichen vorgesehen ist, wobei das Treibstangengetriebe zumindest einen Riegel (52) umfasst, vorgesehen, um im Bereich des entsprechenden Blendrahmens (51) montiert zu werden, eine Stange zur Betätigung (4) des Riegels (52), vorgesehen, um mit dem Flügel (50) fest verbunden zu werden, und vorgesehen, um auf dem Flügel (50) drehbar montiert zu werden, wobei das System zur Steuerung und Verriegelung (1) der Schließung vorgesehen sei, um im Bereich des Flügels (50) montiert zu werden, umfassend:
- eine Grundplatte (2), die geeignet ist, um auf einem Flügel (50) befestigt zu werden,
- einen Steuerhebel (6), der geeignet ist, um mit einer Betätigungsstange (4) des Treibstangengetriebes zusammenzuwirken, das ein distales Ende (53) und ein proximales Ende (54) aufweist, wobei das distale Ende (53) des Steuerhebels (6) in gelenkiger Verbindung (3) auf der besagten Grundplatte (2) vorgesehen ist und geeignet ist, um an der besagten Betätigungsstange (4) befestigt zu werden,
- einen Hebel zur Betätigung (5) des Steuerhebels (6) der Betätigungsstange (4), geeignet, um, bei Verriegelung, nach einer Richtung F₁, oder, in Entriegelung, nach einer anderen Richtung F₂ zu wirken, aufweisend ein distales Ende (55) und ein proximales Ende (56), wobei das distales Ende (55) in gelenkiger Verbindung (15) im Bereich des proximalen Endes (54) des Steuerhebels (6) vorgesehen sei, **dadurch gekennzeichnet, dass** der besagte Betätigungshebel (5) eine Nase (26) aufweist, die sich über die gelenkige Verbindung (15) hinaus in Richtung des Steuerhebels (6) erstreckt, und dass der besagte Steuerhebel (6) ein Fenster (10) aufweist, und dass das System folgendes umfasst:
- einen Kipphebel (7), der dem besagten Fenster (10) gegenüberliegend angeordnet ist, in gelenkiger Verbindung (20) im Bereich der Grundplatte (2), wobei der besagte Kipphebel (7) geeignet sei, um mit dem Steuerhebel (6) zusammenzuwirken, um die Verriegelung des Riegels (52) bei der Verschiebung des besagten Betätigungshebels (5) nach der besagten Richtung F₁ zu sichern, wobei die besagte Nase (26) des Betätigungshebels (5) geeignet sei, um mit dem besagten Kipphebel (7) zusammenzuwirken, um die Entriegelung des Riegels (52) bei der Verschiebung des besagten Betätigungshebels (5) nach der Richtung F₂ zu sichern,
- elastische Rückstellmittel (9), die auf die Grundplatte (2) anlehnen, die auf den Kipphebel (7) wirken.

2. Treibstangengetriebe, vorgesehen für die Bedienung der Öffnung und der Schließung eines Flügels wie von Türen von Lastwagen, Anhänger, Behälter oder dergleichen, umfassend wenigstens einen Riegel (52), vorgesehen, um im Bereich des entsprechenden Blendrahmens (51) montiert zu werden, eine Stange zur Betätigung (4) des Riegels (52), vorgesehen, um mit dem Flügel (50) fest verbunden zu werden, und um drehbar auf dem Flügel (50) montiert zu werden, sowie ein System zur Steuerung und Verriegelung (1) der Schließung nach Anspruch 1, vorgesehen, um im Bereich des Flügels (50) montiert zu werden.

3. Treibstangengetriebe nach Anspruch 2, bei dem der Kipphebel (7) einen Befestigungsschnabel (23) und einen Absatz (24) umfasst, der an den besagten elastischen Rückstellmitteln (9) befestigt ist, die geeignet sind, um, beziehungsweise, mit dem Rand (30) des besagten Fensters (10) des Steuerhebels (6), und, andererseits, mit der besagten Nase (26) des Betätigungshebels (5) zusammenzuwirken, um, bei Verriegelung, den Befestigungsschnabel (23) an das Fenster (10) anzulegen, oder, bei Entriegelung, das Zurückziehen des Befestigungsschnabels (23) in das besagte Fenster (10) des Steuerhebels (6) zu erlauben.

4. Treibstangengetriebe nach Anspruch 3, bei dem der Rücken (22) des Befestigungsschnabels (23) des Kipphebels (7) sowie der untere Bereich (32) des besagten Randes (30) in dem besagten Fenster (10) des Steuerhebels (6) Zylinderteile aufweisen, vorgesehen, um aufeinander durch Berührung gemäß aufeinander folgenden Querzeugenden zu rollen, ab dem Zeitpunkt, wenn der besagte Befestigungsschnabel (23) dem oberen Bereich (31) des Randes (30) während der Entriegelung entgleitet, und ab dem Zeitpunkt, wenn der untere Bereich (32) des Randes (30) mit dem Rücken (22) des Befestigungsschnabels (23) bei der Verriegelung in Kontakt kommt.

5. Treibstangengetriebe nach Anspruch 3, bei dem die Nase (26), die das Ende des Betätigungshebels (5) bildet, die sich über seine Drehachse (15) hinaus erstreckt, sowie der Absatz (24) des Kipphebels (7) Zylinderteile aufweisen, die vorgesehen sind, um aufeinander durch Berührung gemäß aufeinander folgenden Querzeugenden zu rollen, ab dem Zeitpunkt, wenn eine Aufhebung des Betätigungshebels (5) bei der Entriegelung eingeleitet ist, wobei sich die Wirkung bei der Verriegelung auf das in Kontakt Setzen der Nase (26) des Betätigungshebels (5) gegen die obere Fläche (25) des Absatzes (24) des Kipphebels (7), ohne Relativbewegung, beschränkt.

6. Treibstangengetriebe nach Anspruch 3, bei dem der Absatz (24) des Kipphebels (7) einen flachen Bereich (47), der sich auf dem Rücken (23) befindet, und einen Zylinderteil am Ende (48) aufweist, derart, um für den Betätigungshebel (5) eine stabile Verriegelungsposition zu bilden.

7. Treibstangengetriebe nach einem der Ansprüche 3 bis 6, bei dem der Kipphebel (7) Mittel zur Begrenzung seines Winkelausschlags bei dem Vorgang der Verriegelung umfasst, die durch einen Vorsprung gebildet sind, der einen Anschlag (21) bildet, der in derselben Richtung ausgeführt ist wie sein Befestigungsschnabel (23), vor der gelenkigen Verbindung (20), und der am Ende der Verriegelung unter der Wirkung der elastischen Rückstellmittel (9) gegen die Grundplatte (2) anlehnt.

8. Treibstangengetriebe nach Anspruch 7, bei dem der Steuerhebel (6) mit einem Riegel (19) und mit einer Klinke (11) ausgestattet ist, wobei die besagte Klinke in geschlossener Position und am Ende der Verriegelung des Kipphebels (7) den Anschlag (21) des Kipphebels (7) gegen die Grundplatte (2) halten wird, wobei sie einen Kontakt mit einer Abflachung (39) auf dem besagten Vorsprung des Kipphebels vor der gelenkigen Verbindung (20) herstellt.

9. Treibstangengetriebe nach einem der Ansprüche 7 und 8, bei dem die Federmittel (9) des Kipphebels (7) durch zumindest eine Feder in Drehung um die gelenkige Verbindung (20) des Kipphebels (7) herum gebildet sind, wobei die besagte Feder beiderseits der gelenkigen Verbindung (20) auf der Grundplatte (2) und auf der oberen Seite des besagten Vorsprungs des Kipphebels (7) vor der gelenkigen Verbindung (20) anlehnt.

10. Treibstangengetriebe nach einem der Ansprüche 2 bis 9, bei dem das Fenster (10), das im Steuerhebel (6) ausgeführt ist, von solcher Abmessung ist, dass die Veranschaulichung der Position des Kipphebels (7) ermöglicht wird, wobei so eine Kontrolle der Öffnung der Tür gebildet wird.

11. Treibstangengetriebe nach Anspruch 2, bei dem der Betätigungshebel (5) mit elastischen Rückstellmitteln (18), insbesondere mit einer in Ausdehnung benutzten Feder ausgestattet ist, die sich von den Befestigungen (46) der Grundplatte (2) bis hin zu den Befestigungen (45) des Betätigungshebels (5) erstreckt.

12. Treibstangengetriebe nach Anspruch 2, bei dem eine Klappe seitlicher Teil (37) in gelenkiger Verbindung (38) im Bereich des entfernten Endes (53) des Steuerhebels (6), das mit elastischen Rückstellmitteln (36) ausgestattet ist, sich auf dem besagten Steuerhebel (6) schließt.

13. Treibstangengetriebe nach Anspruch 2, bei dem der Betätigungshebel (5) ein Fenster (40) aufweist, das einen Handgriff bildet.
